# FASCICULE DE BREVET EUROPEEN

(11) **EP 0 060 206 B1**
(45) Date de publication et mention de la délivrance du brevet: **05.06.1985**
(21) Numéro de dépôt: 82400472.5
(22) Date de dépôt: 15.03.1982
(51) Int. Cl.: B06B 1/18

(54) **Appareil de massage à actionnement par fluide**
Fluidisch angetriebenes Massagegerät
Fluid-actuated massage device

(30) Priorité: 13.03.1981 FR 8105270
(43) Date de publication de la demande: 15.09.1982
(73) Titulaire: Barthe, Jean-Marie, F-37250 Montbazon (FR)
(72) Inventeur: Barthe, Jean-Marie, F-37250 Montbazon (FR)
(74) Mandataire: Debay, Yves

## Description

La présente invention concerne un appareil de massage utilisant un liquide incompressible; comme puissance d'actionnement notamment pour usage domestique.

Les dispositifs connus de ce type sont généra- lement des appareils électriques dont l'usage peut être proscrit à cause des dangers inhérents à l'installation électrique. On connaît également des appareils masseurs às d'eau modulés. Ces derniers impliquent tous pour l'utilisateur une tenue de bain et utilisation dans une baignoire ou un local adté. De pius, dans les deux cas, l'amplitude deibrations fournies par ces dispositifs est relativent faible.

L'oscillateur selon l'invention fonctionne de la façon suivante :
Le liquide sous pression arrivant par la canalisation d'amenée 6 va faire élever la pression dans la cavité étanche 4 et dilater une couronne de la membrane 1 comprise entre la périphérie bridée de la membrane et le bord de l'ajutage 2 portant normalement contre la face intérieure de la partie centrale de la membrane.

A partir d'une certaine pression dans la cavité 4, la membrane décolle de l'ajutage par un phénomène de battement et une fuite se produit entre le bord extérieur de l'ajutage 2 et la membrane 1. Le frottement de l'eau de fuite en circulation excite la vibration du disque central 11 de la membrane 1 qui recouvre l'ajutage 2.

L'ensemble ajutage-tuyère constitue par ses dimensions un système résonant fixant la fréquence de vibration de l'appareil ; la tuyère permet également l'entretien de l'oscillation de la membrane lorsque la charge mécanique varie sur la membrane pendant l'utilisation.

De fait, dans l'appareil selon l'invention, la membrane 1 constitue l'organe d'application de vibrations sur le matériau à agiter ou à masser, tout en définissant la paroi d'extrémité frontale de l'appareil. Dans le cas d'un appareil de massage, comme représenté sur Ia figure 2, l'appareil se présente donc sous la forme d'un applicateur avec une partie de corps servant à sa manipulation, l'extrémité constituée par la membrane étant destinée à être appliquée sur les zones du corps à masser, permettant ainsi une application localisée et efficace.

La chambre tampon 8 sert, d'une part, de réservoir de fluide régulant la contre-pression en aval de l'ajutage, et, d'autre part, à recueillir l'eau qui s'échappe de la tuyère 7 pour l'évacuer vers l'extérieur de l'appareil, par le tube 9.

On a représenté sur la figure 2, un mode de réalisation pratique d'un appareil de massage selon l'invention. La conception générale est tout à fait identique à celle du mode de réalisation de la figure 1,.sinon que l'on notera que la canalisation d'amenée 6 est pourvue d'un dispositif de connexion rapide 12 à un flexible 13 d'une installation de distribution domestique, par exemple un flexible de douche, Il en est de même pour le tube d'évacuation 9 qui est prolongé par une tubulure d'évacuation souple 14 qui permet de rejeter l'eau dans une baignoire ou un lavabo. Pour faciliter et contrôler le montage en tension de la membrane 1, il est prévu, ici, entre le corps 5 et la périphérie à brider de la membrane, un élément d'entretoise intercalaire annulaire 15 tout d'abord vissé dans le couvercle 3 pour pincer la périphérie de la membrane, l'ensemble couvercle-entretoise- membrane étant vissé sur la périphérie du corps 5 pour assurer la mise en tension requise de la membrane, un joint étant avantageusement prévu pour assurer l'étanchéité.

La membrane 1 peut être avantageusement réalisée en caoutchouc synthétique ou naturel avec une épaisseur comprise entre 1 et 2,5 mm, typiquement de 2 mm et est tendue au montage avec une force de 3 à 10 kg sur l'ajutage 2, lequel présente une section divergeant vers l'extérieur sous un angle de 34°, avec un diamètre de passage extérieur de 21,7 mm et un diamètre de passage intérieur de 12 mm. Dans ces conditions, la tuyère 7 est cylindrique et a un diamètre intérieur de 12 mm et une longueur de 67 mm. Cet agencement permet de générer des vibrations avec une fréquence de fondamental comprise entre 50 et 100 Hertz et un pic de haut niveau pour l'harmonique 9. L'amplitude crête à crête de la vibration de la membrane peut atteindre 2 mm.

L'appareil peut également être utilisé comme élément vibrant pour favoriser des mélanges ou des dissolutions de produits pour lesquels le courant électrique constituerait également un danger.

Selon un aspect de l'invention, l'appareil convient tout particulièrement pour l'application de massages très doux, par exemple pour les soins du visage, avec une amplitude d'oscillations de quelques dizièmes de millimètres, aussi bien que pour l'application de massages très énergiques à la puissance maximum, en ouvrant complètement le robinet d'alimentation de l'installation d'eau domestique. L'appareil peut servir dans tous les cas de massage. Il est de même possible de se masser dans l'eau ou sous l'eau, par exemple en prenant son bain, sans le moindre risque d'électrocution. Selon un des objets de l'invention, en raison de l'absence de projection d'eau, il est également possible d'effectuer des massages en demeurant tout habillé ; dans ce cas, la grande amplitude de la vibration émise permet le passage de l'énergie à travers les vêtements. L'importance de l'amplitude des vibrations de basse fréquence qu'il génère, et la possibilité de massage en utilisant' l'eau chaude en font un appareil particulièrement efficace dans les traitements d'assistance à l'amaigrissement, notamment pour le traitement de la cellulite.

Quoique la présente invention ait été décrite en relation avec des modes de réalisation particuliers, elle ne s'en trouve pas limitée mais est au contraire susceptible de modifications et de variantes qui apparaîtront à l'homme de l'art.

## Revendications

1. Appareil de massage à actionnement par fluide, comprenant :
- un corps,
- un ajutage monté sur le corps,
- une membrane montée tendue sur le corps en contact contre une extrémité de l'ajutage et définissant, avec le corps, autour de l'ajutage, une cavité annulaire,
- un moyen d'alimentation en fluide de la cavité annulaire ; et
- un moyen d'évacuation de fluide relié à l'ajutage,
caractérisé en ce que la membrane est tendue en contact sous pression contre l'extrémité de l'ajutage à une extrémité du corps, et en ce qu'il comprend un moyen d'amenée d'un liquide incompressible sous pression dans la chambre annulaire et des moyens rapportés sur le corps définissant une chambre aval formant tampon avec laquelle communique l'ajutage et pourvue d'un orifice d'évacuation du liquide.

2. Appareil selon la revendication 1, caractérisé en ce que l'ajutage est relié à un élément de conduit aval s'étendant en saillie dans la chambre.

3. Appareil selon l'une des revendications 1 et 2, caractérisé en ce que la membrane est montée par sa périphérie sur le corps au moyen d'un couvercle annulaire.

4. Appareil selon l'une des revendications 1 à 3, caractérisé en ce que l'ajutage est divergent vers son extrémité annulaire en contact sous pression avec la membrane.

5. Appareil selon l'une des revendications 1 à 4, caractérisé en ce que la membrane est en matériau élastomère souple.

6. Appareil selon l'une des revendications 1 à 5, caractérisé en ce que le moyen d'amenée de liquide est prévu pour être connecté à un équipement de distribution d'eau domestique.

## Claims

1. A fluid actuated massage device, which comprises :
- a body member,
- a nozzle member mounted onto said body member
- a membrane stretchingly mounted onto said body member, in contact onto an end of said nozzle member and defining with said body member an annular cavity around said nozzle member,
- a feeding means for feeding liquid within said annular cavity, and
- a liquid exhausting means in fluid connection with said nozzle member,
characterised in that the membrane is stretched in pressure contact onto the end of said nozzle member at one end of said body member, and in that it comprises a supply means for an incom-. pressible liquid under pressure in the annular chamber, and means fitted on said body member for defining a downstream chamber which forms a buffer chamber in fluid communication with said nozzle member, and provided with a liquid discharging orifice.

2. A device according to claim 1, characterised in that said nozzle member is in fluid connection with a downstream arranged conduit member protruding within said chamber.

3. A device according to one of the claims 1 and 2, characterised in that said membrane is mounted by its said peripheral edge onto said body member by means of an annular cover member.

4. A device according to one of claims 1 to 3, characterised in that said nozzle member is diverging towards said annular outer end thereof in pressure contact with said membrane.

5. A device according to one of claims 1 to 4, characterised in that said membrane is made out of an elastomeric flexible material.

6. A device according to one of claims 1 to 5, characterised in that said liquid feeding means comprises a coupling means for connection to a domestic water distribution equipment.

## Patentansprüche

1. Massageapparat mit Flüssigkeitsantrieb bestehend aus :
- einem Hauptteil,
- ein auf den Hauptteil montiertes Ansatzrohr,
- eine auf den Hauptteil montierte gespannte Membrane in Berührung mit einem äußersten Rand des Ansatzrohrs und definiert mit dem Hauptteil um das Ansatzrohhr eine ringförmige Kavitation,
- eine Vorrichtung zur Früssigkeitsversorgung der ringförmigen Kavitation,
- eine Vorrichtung zum Flüssigkeitsablauf, verbunden mit dem Ansatzrohr,
dadurch gekennzeichnet, daß die Membrane unter Druck gespannt ist in Berührung mit dem äußeren Ende des Ansatzrohrs an einem äußersten Ende des Hauptteils und dadurch, daß er eine Zuleitungsvorrichtung der inkompressiblen Druckflüssigkeit in die ringförmige Kammer und auf dem Hauptteil angesetzte Vorrichtungen einschließt, eine Stöpsel bildende Kammer stromabwärts definierend, die mit dem Ansatzrohr in Verbindung steht und mit einer Öffnung zum Ablauf der Flüssigkeit versehen ist.

2. Apparat dem Anspruch 1 gemäß dadurch gekennzeichnet, daß das Ansatzrohr mit einem Röhrenelement stromabwärts verbunden ist, was sich ausladend in der Kammer ausbreitet.

3. Apparat einem der Ansprüche 1 und 2 gemäß dadurch gekennzeichnet, daß die Membrane durch seinen Außenbereich auf den Hauptteil montiert ist mittels eines ringförmigen Deckels.

4. Apparat einem der Ansprüche 1 bis 3 gemäß dadurch gekennzeichnet, daß das Ansatzrohr zu seinem ringförmigen äußersten Ende hin divergent ist unter Druck in Berührung mit der Membrane.

5. Apparat einem der Ansprüch 1 bis 4 gemäß dadurch gekennzeichnet, daß die Membrane aus elastischem Material « Elastomère" ist.

6. Apparat einem der Ansprüche 1 bis 5 gemäß dadurch gekennzeichnet, daß die Zuleitungsvorrichtung der Flüssigkeit vorgesehen ist, um an eine Anlage der Hauswasserversorgung angeschlossen zu werden.
